# EUROPÄISCHE PATENTSCHRIFT

(11) **EP 3 225 581 B1**
(45) Veröffentlichungstag und Bekanntmachung des Hinweises auf die Patenterteilung: **19.06.2019**
(21) Anmeldenummer: 16176744.7
(22) Anmeldetag: 28.06.2016
(51) Int. Cl.: B66B 9/08, E04F 21/26, G01B 11/00

(54) **TREPPENLIFT MIT EINEM BEWEGLICHEN ANTRIEBSRITZEL**
STAIRLIFT WITH A MOVABLE DRIVING PINION MESHING
MONTE-ESCALIER COMPRENANT UN PIGNON D'ENTRAINEMENT MOBILE

(30) Priorität: 30.03.2016 EP 16162732
(43) Veröffentlichungstag der Anmeldung: 04.10.2017
(62) Teilanmeldung aus: 17197908.1
(73) Patentinhaber: Hawle Treppenlifte GmbH, 53809 Ruppichteroth (DE)
(72) Erfinder: HERBECK, Michael, 83395 Freilassing (DE)
(74) Vertreter: SSM Sandmair

(56) Entgegenhaltungen:
- WO-A1-2009/072917
- WO-A1-2013/137733
- WO-A1-2016/028146
- DE-A1- 3 819 522
- JP-A- 2010 070 329
- US-B1- 6 332 512

## Beschreibung

Die Anmeldung betrifft eine Antriebseinrichtung für eine Transporteinheit eines Treppenschrägaufzugs, mit einem beweglichen Antriebsritzel, und auch eine entsprechende Treppenschrägaufzug-Transporteinheit mit einer solchen Antriebseinrichtung. Die Erfindung betrifft ferner ein computerunterstütztes Verfahren zur Konstruktion und Fertigung des Tragwerks eines Treppenschrägaufzugs mit einer Zahnradschiene. Die Erfindung betrifft auch ein entsprechendes Computer-Konstruktionsprogramm, ein entsprechendes Computerprogramm-Speichermedium und einen entsprechenden Computer mit diesem Speichermedium. Die Erfindung betrifft auch ein mittels des erfindungsgemäßen Verfahrens konstruiertes und gefertigtes Treppenschrägaufzug-Tragwerk.

Aus dem Stand der Technik, beispielsweise der EP 1 700 812 B1 sind Treppenschrägaufzüge bekannt, deren einen Personensitz umfassende Transporteinheit an zwei übereinanderliegenden und als Rohre ausgestalteten Laufschienen entlang geführt wird. Der räumliche Verlauf dieser Führungsrohre relativ zueinander über die Fahrtstrecke hinweg wird somit zunächst einmal durch die Transporteinheit beziehungsweise deren vordefinierte geometrische Ausgestaltung vorgegeben. Darüber hinaus muss der räumliche Verlauf des Tragwerks auch an die geometrischen Vorgaben des späteren Einsatzortes angepasst werden. Ferner erfolgt der Antrieb solcher Treppenschrägaufzüge durch einen in der Transporteinheit angeordneten Motor, der ein ebenfalls der Transporteinheit zugeordnetes Ritzel antreibt, welches in eine korrespondierende und entlang des Tragwerks verlaufende Zahnradschiene eingreift. Es ist daher leicht vorstellbar, dass der Eingriff des Antriebsritzels in der Zahnradschiene nicht über den gesamten Verlauf der Zahnradschiene hinweg ideal verläuft. So kann es an einzelnen Teilabschnitten des Zahnradschienenverlaufs zu geometrisch bedingten "Fehlstellungen" des Antriebsritzels relativ zur Zahnradschiene kommen, was nicht nur eine ungleichmäßige Belastung und somit Abnutzung sämtlicher Zahnflanken zur Folge hat, sondern auch eine ungewollt hohe Beanspruchung von tragenden Teilen des Treppenlifts. Bisher behalf man sich mit einem ungewöhnlich hohen Spiel im Eingriffs-Ritzel-Zahnradschiene, was die Belastungsproblematik allenfalls abmildert, den ungleichmäßigen Zahneingriff jedoch nicht vermeiden kann. Auch wird, um eine zufriedenstellende Funktion des Treppenlifts, insbesondere einen zufriedenstellenden Eingriff der Paarungs-Ritzel-Zahnradschiene zu gewährleisten, das Treppenlift-Tragwerk manuell auf einen Montagestand gefertigt. So wird der Verlauf der Zahnradschiene an einem der beiden Rohre des Tragwerks gemäß den späteren geometrischen Vorgaben in zahlreichen, teilweise iterativen Schritten manuell festgelegt. Dies erfordert nicht nur viel technischen Know-how und Erfahrung, sondern bringt zwangsläufig auch einen sehr hohen manuellen Fertigungsaufwand mit sich.

Aus der US 6,332,512 ist ein Treppenschrägaufzug mit einem Antriebsritzel bekannt, welches in eine korrespondierende Zahnschiene eingreift und so für den Vortrieb der Fahreinheit sorgt.

Es ist die Aufgabe der vorliegenden Erfindung, den für den Treppenlift-Antrieb notwendigen Eingriff des Antriebritzels in die korrespondierende Zahnradschiene dergestalt zu verbessern, dass die Bauteilbelastung, der damit einhergehende Verschleiß und der Fertigungsaufwand reduziert werden. Diese Aufgabe wird durch den Gegenstand der nebengeordneten Ansprüche 1 und 10 gelöst. Die Unteransprüche definieren dabei bevorzugte Ausführungsformen der vorliegenden Erfindung.

Ein erster Aspekt der vorliegenden Erfindung betrifft eine Treppenschrägaufzug-Antriebseinrichtung mit einem Motor, einer drehfest an den Abtrieb des Motors gekoppelten Welle, und ein über einem zumindest zwei rotatorische Freiheitsgrade bereitstellendes Gelenk drehfest an die Welle gekoppelten Ritzel, wobei das Gelenk eine Bewegung der Ritzellängsachse relativ zur Wellendrehachse zulässt.

Mit anderen Worten treibt der in der Transporteinheit befindliche Motor eine ebenfalls der Transporteinheit zugeordnete Welle an, die eine relativ zur Transporteinheit feststehende Drehachse aufweisen kann. Über diese Welle wird letztendlich ein Antriebsritzel angetrieben, welches beispielsweise am abtriebsseitigen Ende dieser Welle angeordnet sein kann. Sofern der Verlauf der Zahnradschiene am Eingriffspunkt des Ritzels stets senkrecht zur Wellendrehachse in einem konstanten Abstand verläuft, die Zahnflanken der Zahnradschiene also stets parallel zu den Zahnflanken des Antriebsritzels stehen und die Höhendifferenz zwischen der Wellendrehachse und der Zahnradschiene konstant bleibt, bringt ein fest auf der Welle angeordnetes Ritzel keine Probleme mit sich. Sobald jedoch, wie es bei Treppenliften oftmals der Fall ist, die Zahnradschiene in drei Dimensionen gekrümmt ist, kommt es zwangsläufig zu unerwünschten Abweichungen im Zahneingriff. Dem begegnet die vorliegende Erfindung damit, dass das Ritzel zwar drehfest mit der Welle verbunden ist, seine Längsachse allerdings relativ zur Wellendrehachse verschwenkbar ist. So können Fehlstellungen, also eine mögliche Nichtparallelität zwischen den korrespondierenden Zahnflanken durch eine Bewegung des Ritzels relativ zur Welle kompensiert werden. Sowohl die Zahnflanken des Ritzels als auch die Zahnflanken der Zahnradschiene werden somit gleichmäßiger belastet und es ist auch möglich, das bisher notwendige Spiel im Zahneingriff erheblich zu verringern. In gleicher Weise können so auch Fehlstellungen kompensiert werden, die durch eine Verkippung der Zahnradstange um deren Längsachse und relativ zur Wellendrehachse zustande kommen.

Gemäß einer bevorzugten Ausführungsform der vorliegenden Erfindung ist die Welle antriebsseitig gelagert und erstreckt sich abtriebsseitig über die Lagerung hinaus in Richtung des Ritzels. So kann das Ritzel in einem Endbereich einer einseitig gelagerten Welle angeordnet sein, die sich beispielsweise von einem tragendem Bauteil, etwa von einem Getriebegehäuse aus fort erstreckt und sozusagen auskragt.

Auch ist es vorstellbar, dass die die Welle und das Ritzel verbindende Gelenk, im Folgenden auch Koppelung genannt, ausschließlich zwei rotatorische Freiheitsgrade zulässt. Wie bereits weiter oben angedeutet wurde, kann mit zwei rotatorischen Freiheitsgraden des Ritzels relativ zur Welle sowohl eine Verkippung der Zahnradschiene um deren Längsachse als auch eine Verkippung der Zahnradschiene senkrecht zur Wellendrehachse kompensiert werden. Sofern das Gelenk ausschließlich zwei rotatorische Freiheitsgrade ermöglicht, ist das Ritzel sowohl in seinen drei translatorischen Freiheitsgraden als auch rotatorisch um die Wellendrehachse relativ zur Welle festgelegt. Es wäre jedoch durchaus vorstellbar, dem Ritzel einen translatorischen Freiheitsgrad entlang der Wellendrehachse zu geben, um etwa mögliche Verschiebungen der Zahnradschienenposition entlang der Wellendrehachse zu kompensieren, sobald die Transporteinheit entlang des Tragwerks bewegt wird.

Alternativ kann das Gelenk ein Gelenklager mit zwei korrespondierenden und aufeinander abgleitenden Gelenkflächen aufweisen. Um zwei rotatorische Freiheitsgrade durch ein Gelenklager bereitstellen zu können, muss eine Gelenkfläche zweidimensional konvex und die andere Gelenkfläche zweidimensional konkav gegründet sein. Bevorzugterweise ist dabei die wellenseitige Gelenkfläche konvex und die ritzelseitige Gelenkfläche konkav gekrümmt.

Weiter bevorzugt kann zumindest eine Gelenkfläche als Kugelzone ausgebildet sein, welche die Wellendrehachse beziehungsweise die Ritzellängsachse rotationssymmetrisch umläuft.

Dabei wäre es grundsätzlich möglich, die wellenseitige Gelenkfläche des Gelenks direkt auf der Oberfläche der Welle auszubilden, also etwa aufzudrehen. Andererseits ist es ebenso vorstellbar, die wellenseitige Gelenkfläche mittels einer Buchse bereitzustellen, welche die Welle radial umläuft und beispielsweise auf diese aufgeschoben oder gar aufgepresst werden kann.

Um eine solche aufgeschobene Buchse auf der Welle zu sichern, kann ein Bolzen vorgesehen sein, der die Welle senkrecht zu deren Drehachse und auch die Buchse zumindest teilweise durchdringt. Dieser Bolzen kann auch dazu genutzt werden, gleichzeitig auch das Ritzel drehfest auf der Welle zu halten, so dass dieses unter Beibehaltung seiner zwei Freiheitsgrade mit der Welle mitdreht.

Ein weiterer Aspekt der vorliegenden Erfindung betrifft eine Transporteinheit für einen Treppenschrägaufzug, welche eine Antriebseinrichtung gemäß einer oben beschriebenen Ausführungsform aufweist.

Die Erfindung wird nachfolgend anhand der Zeichnungen an Ausführungsbeispielen näher erläutert. Die hierin beschriebenen Merkmale können einzeln sowie in jedweder sinnvollen Kombination von der vorliegenden Erfindung umfasst werden.

Es zeigen:
- Figur 1: einen Treppenschrägaufzug mit einem zwei Laufschienen umfassenden Tragwerk,
- Figur 2: eine zur Führung an und entlang zwei Laufschienen ausgestalteten Transporteinheit mit einem rückwärtig auskragenden Antriebsritzel;
- Figur 3: Schnittansicht durch die Antriebseinrichtung;
- Figur 4: vergrößerte Schnittansicht durch die Antriebseinrichtung;
- Figur 5: Explosionsansicht der Koppelung zwischen Ritzel und Welle.

In der Figur 1 ist ein Treppenschrägaufzug/Treppenlift gezeigt, dessen Transporteinheit 3 an zwei übereinanderliegenden rohrförmigen Laufschienen 1 und 2 derart geführt wird, dass diese beim Verfahren entlang der Schienen 1 und 2 stets zum des Schwerkraftvektor G ausgerichtet ist. Der Sitz der Transporteinheit 3 nimmt somit zu jeder Zeit eine "lotrechte" Lage ein und wird folglich nur um den Vektor G herum verdreht. Die obere Laufschiene 1 trägt an ihrer Unterseite, wie durch die Figuren 3 und 4 deutlich wird, eine Zahnradschiene 14.

Die Figur 2 zeigt eine entsprechende Transporteinheit 3, auf deren Rückseite mehrere zumindest teilweise relativ zur Transporteinheit 3 positionsvariable Laufrollen 4 und 5 gelagert sind, mittels derer die Transporteinheit 3 sowohl an den Verlauf der oberen Laufschiene 1 als auch an den Verlauf der unteren Laufschiene 2 gekoppelt ist. Ferner ist in der Figur 2 die zentrale Faser bzw. Mittelachse 6 der zweiten, unteren Laufschiene 2 zu sehen, deren räumlicher Verlauf zur oberen Laufschiene 1 ebenso mittels des erfindungsgemäßen Konstruktionsverfahrens berechnet werden kann wie der Verlauf der Zahnradschiene 14 relativ zur oberen Laufschiene 1, so dass die Transporteinheit 3 entlang des Schienenverlaufs stets ihre lotrechte Ausrichtung beibehält, und zudem aus stets der Eingriff des Ritzels 8 in die Zahnradschiene 14 gewährleistet ist.

Die Figur 3 zeigt einen Querschnitt durch eine spezifische Ausführungsform der erfindungsgemäßen Antriebseinrichtung. Bei dieser erstreckt sich aus einem der Transporteinheit 3 zugeordneten Getriebegehäuse (nicht bezeichnet) eine Welle 7. Diese ist innerhalb des Getriebegehäuses gelagert und dreht sich um die relativ zur Transporteinheit 3 festgelegte Drehachse 7a. Am auskragenden Ende der Welle 7 ist das Antriebsritzel 8 angeordnet und um die Rotationsachse 7a drehfest an die Welle 7 gekoppelt. Das Ritzel 8 weist ferner umfänglich eine Stirnradverzahnung, beispielsweise eine Evolventenverzahnung auf, die in eine korrespondierende Verzahnung der Zahnradschiene 14 eingreift, die wiederrum an der Unterseite der oberen Laufschiene 1 an dieser angeschweißt ist.

Aus der Figur 4, einer gegenüber der Figur 3 vergrößerten Schnittansicht, wird die Funktionsweise der erfindungsgemäßen Antriebseinrichtung deutlich: An dem in der Figur 4 gezeigten Angriffsort weicht die Zahnradschiene 14 von ihrer in der Figur 3 gezeigten und mittig unterhalt der Laufschiene 1 gelegenen Position ab, so dass deren Zahnflanken nicht mehr parallel zur Drehachse 7a der Welle 7 verlaufen. Ein koaxial mit der Welle 7 starr verbundenes Ritzel 8 könnte somit nicht mehr in idealer Weise in die Verzahnung der Zahnradschiene 14 eingreifen, so dass nicht nur die Verzahnungen einer erhöhten Belastung und somit einem erhöhten Verschleiß unterworfen sind, sondern auch die für den Antrieb und die Führung der Transporteinheit 3 entlang des Tragwerks vorgesehenen Bauteile.

Bei der erfindungsgemäßen Antriebseinrichtung hingegen ist das Ritzel 8 über ein Gelenklager 9 so an die Welle 7 gekoppelt, dass es relativ zu dieser in zwei Dimensionen verschwenken kann. Das Gelenklager 9 wird durch das Ritzel 8 und eine auf die Welle 7 aufgeschobene und gesicherte Buchse 12 gebildet, so dass die Längsachse 8a des Ritzels 8 um etwa maximal 6° relativ zur Drehachse 7a der Welle 7 verschwenken kann.

Die Figur 5 zeigt in einer Explosionsansicht den Aufbau der erfindungsgemäßen Koppelung zwischen Ritzel und Welle: Auf die in einem Gehäuse der Transporteinheit 3 gelagerte und von dort aus auskragende Welle 7 wird das Ritzel 8 aufgeschoben und dort über den in eine Bohrung eingeschobenen Bolzen 13 drehfest um die Drehachse 7a gehalten. Um ein zweidimensionales Verschwenken des Ritzels 8 relativ zur Welle 7 zu ermöglichen, weist das zweiteilige Ritzel 8 an seiner Innenfläche eine konkave Gelenkfläche 11 auf, die an einer korrespondierenden, am äußeren Umfang der Buchse 12 ausgebildeten konvexen Gelenkfläche 10 abgleitet. Die Buchse 12 weist eine Querbohrung auf, in welche der Bolzen 13 eingeschoben wird und so die Buchse 12 ortsfest an der Welle 7 hält. Das zweiteilige Ritzel 8 wird mittels einer verschraubten und nicht bezeichneten Scheibe in axialer Richtung zusammengehalten und somit auf der Buchse 12 gesichert.

## Patentansprüche

1. Treppenschrägaufzug-Antriebseinrichtung mit einem Motor und einer drehfest an den Abtrieb des Motors gekoppelten Welle (7), **gekennzeichnet durch** ein über ein zumindest zwei rotatorische Freiheitsgrade bereitstellendes Gelenk (9) drehfest an die Welle (7) gekoppeltes Ritzel (8), wobei das Gelenk (9) eine Bewegung der Ritzellängsachse (8a) relativ zur Wellendrehachse (7a) zulässt.

2. Antriebseinrichtung nach Anspruch 1, wobei die Welle (7) antriebsseitig gelagert ist und sich abtriebsseitig über die Lagerung hinaus in Richtung Ritzel (8) erstreckt.

3. Antriebseinrichtung nach einem der Ansprüche 1 oder 2, wobei das Gelenk (9) ausschließlich zwei rotatorische Freiheitsgrade zulässt.

4. Antriebseinrichtung nach einem der Ansprüche 1 bis 3, wobei das Gelenk (9) ein Gelenklager (9) mit zwei korrespondierenden Gelenkflächen (10, 11) aufweist.

5. Antriebseinrichtung nach Anspruch 4, wobei die wellenseitige Gelenkfläche (10) konvex und die ritzelseitige Gelenkfläche (11) konkav gekrümmt ist.

6. Antriebseinrichtung nach einem der Ansprüche 4 oder 5, wobei die Gelenkflächen (10, 11) als Kugelzonen ausgebildet sind.

7. Antriebseinrichtung nach einem der Ansprüche 4 bis 6, wobei die wellenseitige Gelenkfläche (10) durch einen Oberflächenabschnitt der Welle (7) gebildet wird.

8. Antriebseinrichtung nach einem der Ansprüche 4 bis 6, wobei die wellenseitige Gelenkfläche (10) durch die Oberfläche einer die Welle (7) umlaufenden Buchse (12) gebildet wird.

9. Antriebseinrichtung nach Anspruch 8, wobei ein die Welle (7) senkrecht zu deren Drehachse (7a) durchdringender Bolzen (13) sowohl das Ritzel (8) drehfest als auch die Buchse (12) ortsfest auf der Welle (7) hält.

10. Treppenschrägaufzug-Transporteinheit mit einer Antriebseinrichtung nach einem der Ansprüche 1 bis 9.

## Claims

1. Stair inclined lift drive device having a motor and a shaft (7) coupled non-rotatably to the driven element of the motor, **characterised by** a sprocket (8) coupled non-rotatably to the shaft (7) via a hinge (9) providing at least two degrees of rotational freedom, wherein the hinge (9) allows a movement of the longitudinal axis (8a) of the sprocket relative to the axis of rotation (7a) of the shaft.

2. Drive device according to claim 1, wherein the shaft (7) is mounted on the drive side and extends beyond the mount in the direction of the sprocket (8) on the side of the driven element.

3. Drive device according to one of claims 1 or 2, wherein the hinge (9) allows exclusively two degrees of rotational freedom.

4. Drive device according to one of claims 1 to 3, wherein the hinge (9) has a hinge mount (9) having two corresponding hinge faces (10, 11).

5. Drive device according to claim 4, wherein the hinge face (10) on the shaft side is curved convexly and the hinge face (11) on the sprocket side is curved concavely.

6. Drive device according to one of claims 4 or 5, wherein the hinge faces (10, 11) are formed as ball zones.

7. Drive device according to one of claims 4 to 6, wherein the hinge face (10) on the shaft side is formed by a surface portion of the shaft (7).

8. Drive device according to one of claims 4 to 6, wherein the hinge face (10) on the shaft side is formed by the surface of a bushing (12) running around the shaft (7).

9. Drive device according to claim 8, wherein a bolt (13) penetrating the shaft (7) perpendicularly to its axis of rotation (7a) holds both the sprocket (8) non-rotatably and the bushing (12) fixedly on the shaft (7).

10. Stair inclined lift transport unit having a drive device according to one of claims 1 to 9.

## Revendications

1. Dispositif d'entraînement de monte-escalier oblique comportant un moteur et un arbre (7) couplé de manière solidaire en rotation à l'entraînement du moteur, **caractérisé par** un pignon (8) couplé de manière solidaire en rotation à l'arbre (7) par une charnière (9) prévoyant au moins deux degrés de liberté rotatifs, la charnière (9) permettant un mouvement de l'axe longitudinal de pignon (8a) par rapport à l'axe de rotation de l'arbre (7a).

2. Dispositif d'entraînement selon la revendication 1, dans lequel l'arbre (7) est monté côté entraînement et s'étend côté entraînement au-delà du support en direction du pignon (8).

3. Dispositif d'entraînement selon l'une des revendications 1 ou 2, dans lequel la charnière (9) permet uniquement deux degrés de liberté rotatifs.

4. Dispositif d'entraînement selon l'une des revendications 1 à 3, dans lequel la charnière (9) présente un palier à rotule (9) comportant deux surfaces d'articulation correspondantes (10, 11).

5. Dispositif d'entraînement selon la revendication 4, dans lequel la surface d'articulation côté arbre (10) est courbée de manière convexe et la surface d'articulation côté pignon (11) est courbée de manière concave.

6. Dispositif d'entraînement selon l'une des revendications 4 ou 5, dans lequel les surfaces d'articulation (10, 11) sont conçues sous forme d'une zone sphérique.

7. Dispositif d'entraînement selon l'une des revendications 4 à 6, dans lequel la surface d'articulation côté arbre (10) est constituée par une partie de surface supérieure de l'arbre (7).

8. Dispositif d'entraînement selon l'une des revendications 4 à 6, dans lequel la surface d'articulation côté arbre (10) est constituée par la surface supérieure d'une douille (12) en rotation autour de l'arbre (7).

9. Dispositif d'entraînement selon la revendication 8, dans lequel un boulon (13) pénétrant dans l'arbre (7) perpendiculairement à l'axe de rotation (7a) de celui-ci maintient le pignon (8) bloqué en rotation et maintient également la douille (12) fixe sur l'arbre (7).

10. Unité de transport de monte-escalier oblique comportant un dispositif d'entraînement selon l'une des revendications 1 à 9.
